# EUROPÄISCHE PATENTSCHRIFT

(11) **EP 0 110 264 B1**
(45) Veröffentlichungstag und Bekanntmachung des Hinweises auf die Patenterteilung: **07.03.1990**
(21) Anmeldenummer: 83111558.9
(22) Anmeldetag: 18.11.1983
(51) Int. Cl.: G07D 7/00

(54) **Vorrichtung zum Prüfen von Aufzeichnungsträgern**
Apparatus for checking record carriers
Dispositif pour l'examen de supports d'information

(30) Priorität: 19.11.1982 DE 3242789
(43) Veröffentlichungstag der Anmeldung: 13.06.1984
(73) Patentinhaber: GAO Gesellschaft für Automation und Organisation mbH, 81307 München (DE)
(72) Erfinder: Mitzel, Wilhelm, Dipl.-Ing., D-8011 Neukeferloh (DE); Serester, Alexander, Dipl.-Ing., D-8000 München 17 (DE)
(74) Vertreter: Klunker, Hans-Friedrich, Dr.

(56) Entgegenhaltungen:
- DE-C- 2 729 830
- FR-A- 2 169 422
- GB-A- 2 090 685
- GB-A- 2 107 911
- US-A- 3 485 358
- US-A- 3 656 615

## Beschreibung

Die Erfindung betrifft eine Vorrichtung zur Prüfung von Banknoten gemäß dem Oberbegriff des Anspruchs 1.

Prüfvorrichtungen oder Sensoren der genannten Art werden beispielsweise in sogenannten Banknoten-Sortierautomaten eingesetzt, um den Zustand, die Echtheit oder auch andere Eigenschaften von Banknoten zum Zweck der Sortierung zu prüfen. Um die Banknoten beidseitig in Remissions- und auch in Transmissionsverfahren auf die verschiedenen Eigenschaften prüfen zu können, ist es in vielen Fällen notwendig, die Sensoren aus zwei Bausteinen aufzubauen, die einander gegenüberliegend, beidseitig einer Transportstrecke angeordnet sind. Je nach Meßverfahren werden die Bausteinhälften getrennt voneinander oder gemeinsam betrieben, wobei sie aus baulichen und auch meßtechnischen Gründen soweit wie möglich an die Transportstrecke heranreichen. Die Bausteinhälften sind dabei relativ zur Transportstrecke mechanisch zu justieren, um zu reproduzierbaren Ergebnissen zu kommen. Außerdem ist es notwendig, zumindest diejenigen Sensoren, die sogenannte Echtheitsmerkmale von Banknoten prüfen, so zu schützen, daß die Entfernung eines Sensors durch Unbefugte verhindert wird.

Alle genannten und für die Realisierung einer derartigen Prüfstrecke notwendigen Maßnahmen führen sowohl im Störungsfall als auch bei routinemäßigen Servicemaßnahmen zwangsläufig zu Nachteilen, da sowohl die Zugänglichkeit zur Transportstrecke im Bereich der Sensoren als auch zu den Sensoren selbst erschwert bzw. zum Teil überhaupt nicht möglich ist. Im Falle eines Banknotenstaus innerhalb der Prüfstrecke mußten bisher ein oder gegebenenfalls sogar mehrere Sensoren entfernt werden, um die so freigelegte Transportstrecke von aufgestauten Banknoten zu befreien. Bei der Entfernung von Sensoren, die z. B. Echtheitsmerkmale prüfen, sind dabei umfangreiche Sicherungsbestimmungen zu beachten. Nach Behebung eines Staus ist beim Wiedereinbau der Sensoren je nach Art des Sensors eine mehr oder weniger aufwendige und zeitraubende Justierung der Meßeinrichtungen notwendig, wodurch die Inbetriebnahme der Sortiervorrichtung weiter verzögert wird. Ähnliche Probleme zeigen sich auch, wenn die Sensoren gereinigt oder einem Test unterzogen werden müssen. Im letzteren Fall wirkt es sich zudem nachteilig aus, daß die Sensoren im ausgebauten Zustand wegen der Unterbrechung der elektrischen Zuführungen nicht mehr betriebsbereit bzw. nicht mehr unter Originalbedingungen betreibbar sind. In Abhängigkeit vom jeweiligen Meßprinzip der einzelnen Sensoren und damit auch in Abhängigkeit von der jeweiligen Adaptionsvariante der Sortiervorrichtung ist in verschiedenen Teilbereichen der Sensorstrecke auch eine erhöhte Wärmeeentwicklung oder die Fernhaltung mechanischer Schwingungen notwendig. Um den einwandfreien Betrieb der Vorrichtung sicherzustellen und um auf Wärmeentwicklung und mechanische Schwingungen basierende störungen weitgehend zu unterbinden, waren bisher auch außerhalb der Sensormeßstrecke zum Teil sehr aufwendige Zusatzmaßnahmen notwendig.

Aufgabe der Erfindung ist es daher, eine Vorrichtung zur Prüfung von Banknoten zu schaffen, in der die Sensoren und die Transportstrecke schnell und einfach aber unter Beibehaltung der bei der Banknotenbearbeitung erforderlichen Sicherheitsbestimmungen freigelegt werden können, und bei der gegebenenfalls die negative Wechselwirkung zwischen Sensoren und angrenzenden Funktionseinheiten weitgehend verhindert wird.

Die Aufgabe wird durch die im kennzeichnenden Teil des Hauptanspruchs angegebenen Merkmale gelöst.

Durch die Anordnung kompletter Sensorgruppen auf separaten Montageplatten, die in ihrer Gesamtheit aus der Transportebene wegbewegbar sind, kann die gesamte Transportstrecke auf einfache Weise in kürzester Zeit freigelegt werden. Die Beseitigung eines Banknotenstaus oder auch die Reinigung der Sensoren wird dadurch sehr einfach. Da die Sensoren fest auf der Montageplatte montiert sind und zur Freilegung der Transportstrecke nicht ausgebaut werden müssen, bleiben die Sicherheitseinrichtungen, die auf ein Entfernen der Sensoren ansprechen, auch bei einer Wegbewegung der Montageplatte intakt. Es erübrigt sich eine temporäre Inaktivierung der vorhandenen Sicherheitseinrichtungen ebenso wie eine Neujustierung der Sensoren nach Beseitigung einer Störung. Die Prüfung der Sensoren zu Testzwecken ist auch bei freigelegter Transportstrecke möglich, da die elektrischen Zuführungen zu den Sensoren nicht unterbrochen werden. Bei einer vorteilhaften Ausführungsform der Erfindung sind die Sensorbausteine vom Restsystem mechanisch und thermisch entkoppelt, wodurch die Möglichkeit gegeben ist, von den Sensoren mechanische Schwingungen (Körperschall) weitgehend fernzuhalten und eine den Sensoren angepaßte lokale Kühlung vorzusehen.

Aus der GB-A-20 90 685 ist eine Vorrichtung mit den Merkmalen des Oberbegriffs des Anspruchs 1 zur magnetischen Beschriftung und Bearbeitung von Fahrkarten bekannt, bei der der Magnetkopf und Photodioden, die der Lage- und Größenbestimmung der Fahrkarte dienen, auf einer aufklappbaren Platte angeordnet sind. Die Vorrichtung dient nicht der Zustands- und Echtheitsprüfung von Banknoten und es sind daher auch keine speziellen Sicherheitsanforderungen zu beachten.

Aus den Schriften FR-A-2 169 422 und US-A-3,656,615 sind zwar Vorrichtungen zum Verarbeiten bzw. Einziehen von Dokumenten wie Schecks, Banknoten etc. bekannt, bei denen diese Dokumente in einem Transportsystem an Leseköpfe bzw. Sensoren vorbeitransportiert werden. Es werden aber keine Sicherheitsvorkehrungen getroffen, die eine unerlaubte Entfernung der Sensoren anzeigen oder verhindern könnte.

Weitere Merkmale und Vorteile der Erfindung ergeben sich aus den abhängigen Ansprüchen sowie aus der nachfolgenden Beschreibung, in der ein Ausführungsbeispiel der Erfindung anhand der beigefügten Figuren beschrieben ist. Darin zeigen :
Fig. 1 eine Aufsicht der Prüfstrecke gemäß der Erfindung, und
Fig. 2 einen Schnitt entlang der Linie 2-2 aus der Fig. 1.

Die Fig. 1 zeigt in einer beispielhaften Ausführungsform einen Ausschnitt aus einer Banknoten-Sortiervorrichtung im Bereich der Prüfstrecke. Die Banknoten werden in Richtung des Pfeils 13 mit Hilfe eines aus den Rollen 14 und den Riemen 15 bestehenden Transportsystems sequentiell an einzelnen Sensoren vorbeigeführt. Bei dem in der Fig. 1 gezeigten Aufbau einer Prüfstrecke bestehen die Sensoren aus jeweils zwei einander gegenüberliegenden Baugruppen, die somit einen engen Spalt definieren, der von den Banknoten durchlaufen wird. Je nach Bestückung der Baugruppen wird sowohl die beidseitige Prüfung als auch die Durchstrahlung der Banknoten ermöglicht.

Wie man vor allem auch der Fig. 2, einer Schnittdarstellung entlang der Linie 2-2 aus Fjg. 1, entnehmen kann, sind die in der Darstellung oberhalb der Transportstrecke eingezeichneten Baugruppen 8 bis 12 auf einer separaten Montageplatte 17 befestigt. Die Transportelemente 14 und die gegenüberliegenden Baugruppen 3 bis 7 sind dagegen auf der allgemeinen Bordwand 16 der Sortiervorrichtung montiert. Die Montageplatte 17 ist mit der Bordwand 16 über entsprechende Achsen 18 gelenkig verbunden, so daß die Platte mit den darauf angeordneten Baugruppen, wie die Fig. 2 in strichlierter Darstellung zeigt, aus der Ebene der Bordwand herausdrehbar ist. Durch diese Drehung, die manuell oder mit geeigneten zusätzlichen Hilfsmitteln wie z. B. pneumatische oder hydraulische Bauelemente durchführbar ist, wird der durch die Sensormeßköpfe gebildete Spalt geöffnet und die der Transportstrecke zugewandten Frontseiten der Sensorbaugruppen 8 bis 12 und 3 bis 7 sowie die Transportstrecke selbst werden freigelegt. Die Beseitigung eines Banknotenstaus oder die Reinigung der Sensor-Frontseiten wird somit auf einfache Weise möglich.

Eine wesentliche Eigenschaft der Erfindung ist dabei, daß die Freilegung der Transportstrecke weder zu einer Unterbrechung der elektrischen Zuführungen noch zu einer Dejustierung der Sensoren führt. Die Sensoren können daher auch bei geöffneter Sensorstrecke einem Test unterzogen werden und müssen beispielsweise nach Behebung eines Staus oder der Beseitigung von Verschmutzungen nicht neu justiert werden. Gerade die Neujustierung der Sensoren, die in herkömmlichen Vorrichtungen nach jeder lokalen Veränderung eines Sensors erforderlich war, kann in den Fällen sehr aufwendig sein, in denen zur Prüfung bestimmter Eigenschaften mehrere Sensorbausteine auf beiden Seiten der Transportbahn zu einer Einheit zusammengeschlossen werden und die exakte geometrische Lage der einzelnen Bausteine zueinander für die Funktion maßgebend ist.

Durch die gemeinsame Bewegung der Sensoren und der Montageplatte in der erfindungsgemäßen Vorrichtung bleibt die geometrische Konstellation der auf der Platte zusammengefaßten Sensorbausteine erhalten. Außerdem ist sichergestellt, daß nach der Rückbewegung der Montageplatte in die ursprüngliche Lage die Sensoren wieder die vorgeschriebene Position zu den gegenüberliegenden Baugruppen einnehmen.

Die erfindungsgemäße Lösung trägt außerdem zu einer verbesserten Sicherung der Sensoren gegen ein nichtautorisiertes Entfernen bei.

In herkömmlichen Vorrichtungen war bisher wie bereits erwähnt, z. B. zur Beseitigung von Staus im Sensorbereich oder zur Reinigung der Sensoren, die Entfernung der jeweiligen Sensoren aus der Vorrichtung notwendig. Da insbesondere die für die Echtheitsprüfung zuständigen Sensoren erhöhten Sicherheitsbedingungen unterliegen, wonach die Entfernung der Sensoren nur unter erhöhten Sicherheitsvorkehrungen, z. B. Vier Augen-Prinzip, protokollarische Erfassung etc., möglich ist, war bisher schon bei relativ geringen Anlässen neben den notwendigen technischen Maßnahmen (Justage etc.) auch ein relativ hoher organisatorischer bzw. administrativer Aufwand zur Behebung der Fehler notwendig. Gemäß der Erfindung sind nun an einem Alarmgeber angeschlossene sogenannte Sicherheitsschleifen vorgesehen, mit deren Hilfe die unbemerkte Entfernung eines Sensors verhindert werden kann. Die Sicherheitsschleife ist im einfachsten Fall in Form eines elektrischen Stromkreises realisiert, in dem die einzelnen Sensoren in nicht überbrückbarer Weise, z. B. durch von außen nicht zugänglichen Zuleitungen oder Steckverbindungen in Reihe geschaltet sind. Durch Entfernung eines Sensors wird der Stromkreis unterbrochen und der Alarm ausgelöst. Erfindungsgemäß ist die elektrische Alarmschleife außerdem so ausgebildet, daß durch das Wegbewegen der Sensorbaugruppe aus der Transportebene neben der Aufrechterhaltung der allgemeinen elektrischen Funktionen weder die Zuleitungen, Steckverbindungen etc. zugänglich sind, noch eine Unterbrechung bzw. Alarmauslösung erfolgt.

Durch die Erhaltung der elektrischen und mechanischen Schnittstellen bietet die erfindungsgemäße Ausführung die Möglichkeit, daß die Sensoren auch während eines Eingriffs gegen unbefugtes Entfernen gesichert sind und die Sicherheitsauflagen folglich erheblich reduziert werden können, da auch während und nach Wegbewegung der Montageplatte die Sicherungselemente für die Sensoren unangetastet bleiben. Der personelle und zeitliche Aufwand bei der Beseitigung eines Banknotenstaus oder bei der Reinigung der Sensoren wird dadurch erheblich reduziert.

Eine weitere wesentliche Eigenschaft der erfindungsgemäßen Vorrichtung ist die Möglichkeit zur mechanischen und thermischen Entkopplung der Sensorbaugruppen vom Gesamtsystem. Die thermische Entkopplung erleichtert - eventuell in Verbindung mit zusätzlichen Kühlaggregaten auf der Montageplatte - die Einhaltung der notwendigen Betriebstemperatur der Baugruppen, während die mechanische Entkopplung verhindert, daß beispielsweise durch Antriebsaggregate hervorgerufene Vibrationen auf die Baugruppen übertragen werden. Die Entkopplung von Sensorbaugruppen vom Gesamtsystem, die beispielsweise auch nur einzelne Sensorbaugruppen umfassen kann, erlaubt weiterhin, einzelnen Sensorbausteinen gezielt und individuellen Ansprüchen entsprechend, optimale Betriebsbedingungen zu gewährleisten.

Sortiervorrichtungen die, zum Zwecke der Anpassung an unterschiedliche Banknoten-Typen, mit unterschiedlichen Sensoren auszustatten sind, können nun relativ einfach mit unterschiedlich bestückten Sensormontageplatten versehen werden. Die Montageplatten können dabei, jeweils an den montierten Sensorsatz orientiert, die dafür notwendigen Kühlelemente aufweisen, so daß neben der erhöhten Service- und Reparaturfreundlichkeit auch eine wesentlich erleichterte Adaption der Standardvorrichtung an verschiedene Anwendungsfälle möglich ist.

In der erfindungsgemäßen Vorrichtung können neben den Sensoren Kühlvorrichtungen etc. auch weitere Elemente der Sortiervorrichtung auf der Montageplatte angeordnet sein, wobei es sich bei bestimmten Transportsystemen als vorteilhaft erweisen kann, daß durch die Montage von Transportelementen, wie z. B. Führungsschienen oder Bahnbegrenzungsflächen auf der Montageplatte, eine vollständige Freilegung der Transportbahn erreicht werden kann.

In dem gezeigten Ausführungsbeispiel sind lediglich die Baugruppen auf einer Seite der Transportstrecke auf einer beweglichen Platte befestigt. Die Baugruppen können auch beidseitig der Transportstrecke auf beweglichen Platten angeordnet sein.

Ebenso ist es zur Optimierung der erfindungsgemäßen Aspekte möglich, mehrere Montageplatten vorzusehen, von denen aber nur ein Teil beweglich angeordnet ist oder mehrere bewegliche Montageplatten vorzusehen, die jeweils nur einzelne Sensoren oder Sensorengruppen tragen. Die letztgenannte Variante erweist sich als vorteilhaft, wenn z. B. bei einzelnen Sensorbaugruppen besondere Bedingungen erfüllt werden müssen, die z. B. unterschiedliche Betriebstemperaturen oder auch spezielle Sicherheitsvorkehrungen umfassen können. Ein weiterer Vorteil zeigt sich bei dieser speziellen Ausführung darin, daß ein notwendig gewordener Eingriff auf den entsprechenden lokalen Bereich beschränkt werden kann.

Die erfindungsgemäße Vorrichtung bietet zudem mehrere Möglichkeiten für die Halterung der Montageplatte in der Gesamtvorrichtung und deren Bewegungsart zur Öffnung der Sensorstrecke. Die Lagerung der Montageplatte auf mit der Grundplatte gemeinsamen Achsen 18 und die sich daraus ergebende drehbare Bewegung wurde bereits anhand der Figuren erläutert. Das gleiche Ergebnis kann auch mit anderen Scharniergelenken erreicht werden.

In einer weiteren Ausführungsform ist die Montageplatte über ein geeignetes Hebelwerk aus der Ebene der Grundplatte herausschwenkbar, oder die Montageplatte ist über Schienen mit der Grundplatte verbunden und läßt sich darauf zur Öffnung der Sensorstrecke verschieben.

In den vorgenannten Ausführungsbeispielen sind Mittel vorgesehen, mit denen die Montageplatte nach ihrer Wegbewegung wieder in die Grundstellung zurückversetzt werden kann und dabei die einzelnen Sensoren wieder automatisch die für den Betrieb erforderliche justierte und gegeneinander exakt positionierte Lage einnehmen.

Die exakte Positionierung der Montageplatte in der Betriebsstellung erfolgt über mechanische oder auf elektrischer Basis arbeitende Arretierelemente wie z. B. mechanische Anschläge oder durch Positionsmelder steuerbare Antriebseinrichtungen.

Die Montageplatte kann entweder mit den Arretierelementen selbst oder auch mit zusätzlichen Vorrichtungselementen in der Betriebsstellung verriegelt werden, wodurch die exakte Positionierung der Sensoren fixiert ist.

Die Montageplatten werden vorzugsweise mittels Servomotoren, einer Servohydraulik oder - pneumatik bewegt. So kann die Öffnung der Transportstrecke auch selbsttätig erfolgen und automatisch in Gang gesetzt werden. Beispielsweise wird bei Erkennung eines Banknotenstaus durch geeignete Detektoren ein Signal erzeugt, das die sofortige Öffnung der Transportstrecke durch Wegbewegung der Montageplatten einleitet. Der dadurch ermöglichte schnelle Zugriff führt zu einer erheblichen Reduzierung des zeitlichen Aufwands bei der Beseitigung eines Banknotenstaus.

Die Standardisierung der äußeren Abmaße sowie der elektrischen und mechanischen Schnittstellen schafft die Voraussetzung dafür, daß die Bestückung der Prüfanlage mit verschiedenen Sensoren den jeweiligen Anforderungen angepaßt werden kann, die Sensoren untereinander auf ihren Plätzen austauschbar sind, wobei jedoch immer die kompakte Anordnung der Sensoren auf den bewegbaren Montageplatten erhalten bleibt.

## Patentansprüche

1. Vorrichtung zur Prüfung von Banknoten bezüglich Zustand und Echtheit, bestehend aus einer Grundplatte (16), auf der Sensoren (3-7, 8-12) zur Prüfung verschiedener Eigenschaften der Banknoten, anhand derer sich deren Zustand und deren Echtheit bestimmen läßt, beidseitig einer Transportstrecke zueinander justiert derart angeordnet sind, daß ihre einander gegenüberliegenden Meßbköpfe einen engen Spalt definieren, der von den Banknoten durchlaufen wird, daß mehrere dieser Sensoren (8-12) bzw. deren Meßköpfe auf einer separaten Montageplatte (17) fixiert sind und die Montageplatte (17) über mechanische Verbindungsglieder (18) mit der Grundplatte (16) gekoppelt ist und mittels dieser Glieder (18) aus ihrer justierten Stellung herausbewegbar ist, so daß sich der betreffende Spalt zwischen den Meßköpfen der einander gegenüberliegenden Sensoren (8-12, 3-7) öffnet, daß Mittel vorgesehen sind, die bei Rückbewegung der Montageplatte eine automatische Rejustierung bewirken, dadurch gekennzeichnet, daß Sicherungseinrichtungen in Form elektrischer Alarmschleifen vorgesehen sind, die das Entfernen der Sensoren (8-12) von der Montageplatte (17) unabhängig von deren Stellung anzeigen und daß bei Wegbewegung der Montageplatte die elektrischen Zuführungen zu den Sensoren nicht unterbrochen werden.

2. Vorrichtung nach Anspruch 1, dadurch gekennzeichnet, daß die Mittel mechanischer und/ oder auf elektrischer Basis arbfeitende Arretierelemente, beispielsweise mechanische Anschläge oder durch Positionsmelder steuerbare Antriebseinrichtungen, sind.

3. Vorrichtung nach Anspruch 1 oder 2, dadurch gekennzeichnet, daß die Montageplatte (17) in ihrer justierten Stellung verriegelbar ist.

4. Vorrichtung nach einem der Ansprüche 1 bis 3, dadurch gekennzeichnet, daß die Montageplatte (17) auf der Grundplatte (16) derart angeordnet ist, daß der Wärmeübergang und die Übertragung von Schwingungen von der Grundplatte (16) auf die Montageplatte (17) vermindert ist.

5. Vorrichtung nach einem der Ansprüche 1 bis 4, dadurch gekennzeichnet, daß auf der Montageplatte (17) weitere Elemente, wie Kühlelemente oder Teile des Transportsystems angeordnet sind.

6. Vorrichtung nach einem der Ansprüche 1 bis 5, dadurch gekennzeichnet, daß die mechanischen Verbindungsglieder (18) Scharniergelenke zum Drehen, Schienen zum Verschieben oder Hebelwerke zum Schwenken der Montageplatte (17) gegenüber der Grundplatte (16) sind.

7. Vorrichtung nach einem der Ansprüche 1 bis 6, dadurch gekennzeichnet, daß die Montageplatte mit Hilfe eines Motors, oder eines hydraulischen bzw. pneumatischen Arbeitszylinders bewegt wird.

8. Vorrichtung nach Anspruch 7, dadurch gekennzeichnet, daß bei Störungen in der Transportstrecke die Wegbewegung der Montageplatte (17) aus ihrer Betriebsstellung automatisch ausgelöst wird.

## Claims

1. Device for testing banknotes with regard to condition and authenticity, comprising a base plate (16) on which the sensors (3-7, 8-12) for testing different characteristics of the banknotes with regard to their condition and authenticity are arranged on both sides of a feed path and adjusted in relation to one another in such a way that their mutually opposed measuring heads define a narrow gap through which the banknotes pass, that several of these sensors (8-12) or their measuring heads are secured on a separate mounting plate (17) and the mounting plate (17) is coupled to the base plate (16) through mechanical connecting members (18) and by means of these members (18) can be moved away from its adjusted position so that the relevant gap between the measuring heads of the mutually opposed sensors (8-12, 3-7) is opened, that means are provided effecting automatic re-setting on return movement of the mounting plate, characterised in that security devices in the form of electric alarm loops are provided, indicating the removal of the sensors (8-12) from the mounting plate (17) independently of their position and that on movement of the mounting plate away the electrical connections to the sensors are not interrupted.

2. Device according to Claim 1 characterised in that the means are stop elements operating mechanically and/or on an electrical basis, for example mechanical stops or drive devices controlled by position indicators.

3. Device according to Claim 1 or 2 characterised in that the mounting plate (17) is capable of being locked in its adjusted position.

4. Device according to one of Claims 1 to 3 characterised in that the mounting plate (17) is arranged on the base plate (16) in such a way that the transmission of heat and the transmission of vibrations from the base plate (16) to the mounting plate (17) is reduced.

5. Device according to one of Claims 1 to 4 characterised in that further elements such as cooling elements or parts of the feed system are arranged on the mounting plate (17).

6. Device according to one of Claims 1 to 5 characterised in that the mechanical connecting. members (18) are hinge pivots for rotating, rails for displacing, or lever linkages for pivoting, the mounting plate (17) with respect to the base plate (16).

7. Device according to one of Claims 1 to 6 characterised in that the mounting plate is moved with the aid of a motor or a hydraulic or pneumatic ram.

8. Device according to Claim 7 characterised in that on faults in the feed path the withdrawal of the mounting plate (17) from its operative position is initiated automatically.

## Revendications

1. Dispositif pour la vérification de billets de banque quant à l'état et à l'authenticité, constitué par une plaque de base (16) sur laquelle sont disposés en étant ajustés mutuellement des deux côtés d'un parcours de transport des palpeurs (3-7, 8-12) destinés à la vérification de différentes caractéristiques des billets de banque, de telle sorte que leurs têtes de mesure situées en regard définissent une fente étroite, qui est parcourue par les billets de banque, que plusieurs de ces palpeurs (8-12) ou leurs têtes de mesure sont fixés sur une plaque de montage (17) séparée et que la plaque de montage (17) est couplée avec la plaque de base (16) au moyen d'éléments de liaison (18) mécaniques et peut être déplacée hors de sa position ajustée à l'aide de ces éléments (18), de manière telle que la fente considérée entre les têtes de mesure des palpeurs (8-12, 3-7) situées en regard s'ouvre, et qu'il est prévu des moyens qui provoquent, lors du mouvement de retour de la plaque de montage, un réajustage automatique, caractérisé en ce qu'il est prévu des dispositifs de sécurité sous forme de circuits fermés électriques d'alarme, qui signalent l'éloignement des palpeurs (8-12) de la plaque de montage (17) indépendamment de leur position et en ce que les lignes d'alimentation électriques des palpeurs ne sont pas interrompues lors de l'éloignement de la plaque de montage.

2. Dispositif selon la revendication 1, caractérisé en ce que les moyens sont des éléments d'arrêt opérant sur une base mécanique et/ou électrique, tels que, par exemple, des butées mécaniques ou des dispositifs d'entraînement commandables au moyen d'indicateurs de position.

3. Dispositif selon la revendication 1 ou 2, caractérisé en ce que la plaque de montage (17) est verrouillable dans sa position ajustée.

4. Dispositif selon l'une des revendications 1 à 3, caractérisé en ce que la plaque de montage (17) est disposée sur la plaque de base (16) de manière à réduire la transmission de chaleur et la transmission de vibrations de la plaque de base (16) à la plaque de montage (17).

5. Dispositif selon l'une des revendications 1 à 4, caractérisé en ce que d'autres éléments, tels que des éléments de refroidissement ou des parties du système de transport sont disposés sur la plaque de montage (17).

6. Dispositif selon l'une des revendications 1 à 5, caractérisé en ce que les éléments de liaison (18) mécaniques sont des joints à charnière pour la rotation, des glissières pour le déplacement ou des dispositifs à levier pour le pivotement de la plaque de montage (17) par rapport à la plaque de base (16).

7. Dispositif selon l'une des revendications 1 à 6, caractérisé en ce que la plaque de montage est déplacée à l'aide. d'un moteur ou d'un vérin hydraulique ou pneumatique.

8. Dispositif selon la revendication 7, caractérisé en ce que, lors de perturbations sur le parcours de transport, le mouvement de retrait de la plaque de montage (17) hors de sa position de service est déclenché automatiquement.
